# EUROPÄISCHE PATENTSCHRIFT

(11) **EP 0 314 090 B1**
(45) Veröffentlichungstag und Bekanntmachung des Hinweises auf die Patenterteilung: **26.05.1993**
(21) Anmeldenummer: 88117813.1
(22) Anmeldetag: 26.10.1988
(51) Int. Cl.: A63H 18/12

(54) **Spielzeugbahn**
Toy road
Voie miniature

(30) Priorität: 27.10.1987 DE 8714278 U
(43) Veröffentlichungstag der Anmeldung: 03.05.1989
(73) Patentinhaber: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.

(56) Entgegenhaltungen:
- EP-A- 0 207 187
- EP-A- 0 313 675
- US-A- 4 078 798
- US-A- 4 095 743
- US-A- 4 352 329

## Beschreibung

Die vorliegende Erfindung betrifft eine Spielzeugbahn nach dem Oberbegriff des Patentanspruchs 1.

Eine derartige Spielzeugbahn ist bereits in der US-A-4 078 798 beschrieben. Es handelt sich hierbei um eine Spielzeugbahn mit zwei nebeneinander geführten Spuren, wobei jede Spur mit drei streifenartigen Leitern A, B, C ausgestattet ist. Diese streifenartigen Leitern sind fest in die Fahrbahnoberfläche eingelassen, derart, daß sie i. w. bündig mit der Oberfläche der Fahrbahn abschließen. Die elektromotorisch entlang der jeweiligen Spur bewegbaren Spielfahrzeuge können zwischen den beiden Spuren wechseln. Soweit der Druckschrift entnommen werden kann, besteht die Spielzeugbahn lediglich aus einem einzigen Stück, ist also nicht mehrteilig aufgebaut, so daß der Spielbetrieb immer in der gleichen Anordnung zu erfolgen hat.

Die US-A-4 352 329 beinhaltet eine Spielzeugbahn mit mehreren Gliedstücken, wobei die Gliedstücke in Vertiefungen eingesetzte Leiter aufweisen. Die Leiter kontaktieren mit an den Fahrspielzeugen angeordneten Stromabnehmern. Die Gliedstücke der Fahrbahn können im zusammengesteckten Zustand nicht zueinander verschwenkt werden, sondern sind vielmehr in einer bestimmten Lage fixiert. Dementsprechend sind auch die Kontaktlappen so konstruiert, daß sie einen elektrischen Kontakt der benachbarten Gliedstücke im starren Verbund herstellen.

Schließlich ist in der EP-A-0 207 187 eine Fahrbahn für Fahrspielzeuge gezeigt, die ebenfalls aus einer Vielzahl von steckbar miteinander verbundenen, zueinander verschwenkbaren Gliedstücken besteht. Für die Gewährleistung eines elektrischen Betriebs der Fahrspielzeuge sind einstückige Drahtspiralen vorgesehen, welche achsparallel im Abstand nebeneinander im Bereich des Mittelabschnitts des jeweiligen Gliedstückes ausgebildete Ausnehmungen einsteckbar sind. Dies erfordert einen erheblichen Montageaufwand, darüber hinaus besteht die Gefahr, daß die Drahtspiralen insbesondere bei der Ausbildung enger Kurven und/oder starker Steigungen bzw. Gefälle aus den Ausnehmungen heraustreten, wodurch Störungen des Betriebs der Fahrbahn hervorgerufen werden können.

Die Aufgabe der vorliegenden Erfindung besteht darin, die gattungsgemäße Spielzeugbahn derart weiterzubilden daß bei möglichst hoher Gestaltungsvariabilität ein dreidimensionaler Aufbau gewährleistet und gleichzeitig ein elektrischer Betrieb von Spielfahrzeugen ermöglicht ist, wobei der hierfür erforderliche konstruktive Aufwand sowie Montageaufwand möglichst gering sein soll.

Diese Aufgabe wird durch die Gegenstände der beiden nebengeordneten Patentansprüche 1 und 4 gelöst. Die Fahrbahnstrecke besteht aus einer Vielzahl von steckbar miteinander verbundenen, zueinander verschwenkbaren Gliedstücken, welche mit Stromleitern versehen sind, die entweder durch speziell ausgebildete, an den einzelnen Gliedstücken klemmend ansteckbare Formteile (Patentanspruch 1) gebildet sind oder die durch Umspritzen mit den Gliedstücken fest verbunden sind (Patentanspruch 4). Aufgrund der Beweglichkeit der einzelnen Gliedstücke zueinander und des Einsatzes der erfindungsgemäß ausgebildeten Formteile wird die Möglichkeit geschaffen, dreidimensionale Spielzeugbahnen mit verschiedenster Streckenführung zu formen, wobei gleichzeitig ein elektrischer Betrieb von Spielfahrzeugen möglich bleibt, da unabhängig vom Verschwenkungszustand der Gliedstücke zueinander ein elektrischer Kontakt der einzelnen Gliedstücke untereinander aufrechterhalten bleibt. Darüber hinaus ist die Montage der einzelnen Gliedstücke während des Aufbaus der Spielzeugbahn besonders einfach. Der Gegenstand der Erfindung gemäß Patentanspruch 1 hat den zusätzlichen Vorteil, daß die Gliedstücke einer Spielzeugbahn welche zunächst für einen manuellen Betrieb ausgelegt ist, nachträglich ohne Veränderung des jeweiligen Gliedstückes selbst mit Stromleitern ausgestattet werden können. Bestehende, bereits beim Verbraucher befindliche Anlagen können daher in besonders einfacher Weise "elektrifiziert" werden und dies auch lediglich in Teilabschnitten der Anlage. Der Gegenstand des Patentanspruchs 4 bietet den zusätzlichen Vorteil, daß die entsprechend ausgebildeten Gliedstücke in einfacher Weise maschinell hergestellt werden. Ein zusätzlicher Vorgang zur Befestigung der Formteile an dem jeweiligen Gliedstück entfällt, da das Formteil bereits unmittelbar während des Spritzvorganges in das jeweilige Gliedstück integriert wird.

Zweckmäßigerweise - als Weiterbildung des Gegenstands von Patentanspruch 1 - sind die Formteile im Bereich der Fahrbahnflächen auf die Gliedstücke oder auf die Randteile der Gliedstücke abnehmbar aufsteckbar.

Zur Erhöhung des Spielanreizes ist weiter vorgesehen, daß die Gliedstücke zu beiden Seiten der Fahrbahnfläche hohle unten offene Leitkörper aufweisen und daß durch Einschieben von mit Klemmkörpern versehenen Verbindungselementen in die Hohlräume der Leitkörper Gliedstücke mehrspurig nebeneinander fixierbar sind und durch mittig zwischen den Klemmkörpern ausgebildeten Zapfen oder Ansätzen aus einem elektrisch leitfähigen Werkstoff, die Stromleiter der fixierten benachbarten Gliedstücke gleichzeitig permanent kontaktieren. Eine besonders einfache Ausbildung der Verbindungselemente ergibt sich dann, wenn die Klemmkörper und die Zapfen einstückig aus einem elektrisch leitfähigen Werkstoff ausgeformt sind. Die Kontaktierung kann durch bloße Anlage von mit den Stromleitern in Verbindung stehenden Anschlußgliedern bzw. durch Verlötung, Verquetschen der Anschlußglieder mit den Zapfen erfolgen.

Die Erfindung ist anhand mehrerer Ausführungsbeispiele in den Zeichnungen verdeutlicht. Es zeigen:
- Fig. 1: einen Abschnitt einer Fahrbahnstrecke, perspektivisch,
- Fig. 2: ein Fahrbahnstreckenglied vergrößert, perspektivisch,
- Fig. 3: einen Abschnitt einer Spielzeugbahn in Draufsicht, schematisch,
- Fig. 4: einen Abschnitt einer Spielzeugbahn entsprechend einer anderen Ausführung in Draufsicht, schematisch,
- Fig. 5: Stromleiterabschnitte perspektivisch,
- Fig. 6: Stromleiterabschnitte gemäß Fig. 6 mit Teilstücken von Fahrbahnstrecken perspektivisch,
- Fig. 7: Teilstücke einer Fahrbahnstrecke mit Stromleiter, entsprechend einer weiteren Ausführung perspektivisch,
- Fig. 8: ein Verbindungselement perspektivisch und
- Fig. 9: einen Teilschnitt von Fahrbahnstreckengliedern mit einem Verbindungselement.

Bei der Spielzeugbahn ist die Fahrbahnstrecke 1 durch eine Vielzahl Gliedstücke 2 (Fig. 2) bildbar. Die zueinander verschwenkbaren Gliedstücke 2 weisen zur Verbindung miteinander Zapfen 3 und zangenartige Ausnehmungen 4 auf, die einander umfassen. Randteile 5 zu beiden Seiten neben der Fahrbahnfläche 8 dienen als seitliche Leitkörper für Fahrspielzeuge 6. Die Fahrbahnstrecke 1 ist über ihre ganze Länge mit Stromleitern 7 versehen, die fest jedoch lösbar mit den Gliedstücken 2 verbunden sind. Die Stromleiter 7 sind in den Figuren 1, 2, 3 und 4 der Übersichtlichkeit halber einstückig dargestellt, der genaue Aufbau der Stromleiter im Detail wird später beschrieben. Die Stromleiter 7 sind beim Ausführungsbeispiel der Fig. 1 und 3 im Bereich der Fahrbahnfläche 8 an den Gliedsrücken 2 angeordnet, wahrend beim Ausführungsbeispiel der Fig. 4 und 5 die Stromleiter 7 an den Randteilen 5 angeordnet sind. Die Stromleiter 7 stehen über Verbinder 9' (Fig. 3) und elektrische Leiter 9 mit einem Stromversorgungsgerät 10 in Verbindung, das in an sich bekannter Weise einen Netztransformator und eine Gleichrichteranordnung aufweist.

Die Fahrspielzeuge nehmen eine interne Stromquelle 11, z.B. einen aufladbaren Akkumulator auf. Außerdem ist im Fahrspielzeug 6 ein elektrischer Antriebsmotor 12 untergebracht, der auf die Antriebsräder 24 des Fahrspielzeugs 6 ein Drehmoment ausübt. Mit den Polen 14 und 15 und der internen Stromquelle 11 sind die Anschlüsse 16, 17 des Antriebsmotors permanent verbunden. Außerdem trägt das Fahrspielzeug 6 Stromabnehmer 18, 19, die mit den Stromleitern 7 zur Wirkung kommen. Die Stromabnehmer 18, 19 sind permanent mit den Polen 14 bzw. 15der Stromquelle 11 in Verbindung gebracht.

In Fig. 3 sind die Stromabnehmer 18, 19 durch eine Bürstenanordnung gebildet, während in Fig. 4 Federdrähte als Stromabnehmer 18, 19 dienen, die das Fahrspielzeug seitlich überragen und mit Vorspannung an die Stromleiter 7 anliegen.

Über die Stromleiter 7, die Stromabnehmer 18, 19 erfolgt vom Stromversorgungsgerät 10 her eine permanente Aufladung der Stromquelle 11. Hierbei ist die Ladespannung geringfügig größer gewählt als die Betriebsspannung der Stromquelle 11. Gleichzeitig stellen die Stromabnehmer 18, 19 über elektrische Leiter20, 21 eine Verbindung des Antriebsmotors 6 mit dem Stromversorgungsgerät 10 her.

Ist das Stromversorgungsgerät mit dem Netz verbunden, so kann das Fahrspielzeug 6 zunächst einmal als netzbetriebenes Fahrspielzeug auf der Fahrbahnstrecke 1 betrieben werden. Außerdem erfolgen Aufladungen der als Puffer wirkenden Stromquelle 11. Bei Trennung des Stromversorgungsgerätes 10 vom Netz, etwa bei Ladenschluß, kann die Fahrbahnstrecke 1 vermittels der internen Stromquelle 11 durch Fahrspielzeuge befahren werden und zwar bis zur Entleerung der Stromquelle 11. Auf diese Weise ermöglicht bei einer im Schaufenster einer Verkaufsstätte ausgestellten Fahrbahnstrecke diese, z.B. nach der abendlichen Schließung der Verkaufsstätte weitere Fahrbewegungen des Fahrspielzeugs 6 und damit Werbefunktionen in den für Werbung wertvollen Abendstunden. Der detaillierte Aufbau der Stromleiter 7 ist in den Ausführungsbeispielen der Fig. 5 bis 8 dargestellt. Hierbei sind die Stromleiter 7 durch Formteile 7' gebildet, die jeweils auf die Randteile 5 der Gliedstücke 2 aufschiebbar sind. Die Formteile 7' weisen einen im wesentlichen U-förmigen Klemmteil 7'' auf, an dem jeweils ein Kontaktlappen 7''' angeformt ist, der auf den Klemmteil 7'' des benachbarten Gliedstückes 2 zur Bildung von durchgehenden Stromleitern 7 federnd auf liegt. Beim Ausführungsbeispiel der Fig. 7 sind abweichend die Formteile 7' im Bereich der Fahrbahnfläche 8 auf den Gliedstücken aufgebracht. Die Formteile 7' sind dabei auf die Gliedstücke 2 aufgeschoben. Es versteht sich, daß diese Formteile 7' eine gegenüber der Ausführungsform der Fig. 5 und 6 abweichende Ausbildung aufweisen.

In Fig. 8 und 9 ist ein Verbindungselement 22 für Gliedstücke 2 zur Bildung mehrspuriger Fahrbahnstrecken gezeigt. Das Verbindungselement 22 weist Klemmkörper 22' auf, die von unten in die offen ausgebildeten Hohlräume der Randteile 5 klemmend einschiebbar sind. Zwischen den Klemmkörpern 22' weist das Verbindungselement 22 einen Ansatz 25 auf, der aus einem elektrisch leitenden Werkstoff, z.B. Metall gebildet ist und an dem die Stromleiter 7 der mehrspurig zusammengefügten Fahrbahnstrecken 1 leitend festgelegt sind. (Fig. 9)

## Patentansprüche

1. Spielzeugbahn mit Fahrspielzeugen mit einem im Fahrgestell angeordneten elektrischen Antriebsmotor sowie einer Fahrbahnstrecke (1), welche Stromleiter (7) trägt, die mit den Polen eines Stromversorgungsgerätes (10) in Verbindung stehen, das Fahrspielzeug (6) mit den Stromleitern (7) kontaktierende Stromabnehmer (18, 19) und eine als elektrischer Puffer dienende aufladbare Stromquelle (11) aufweist und die Stromquelle (11) und die Stromabnehmer (18, 19) gleichzeitig permanent mit dem Antriebsmotor (12) in Verbindung stehen,
dadurch gekennzeichnet,
daß die Fahrbahnstrecke (1) aus einer Vielzahl von steckbar miteinander verbundenen, zueinander verschwenkbaren Gliedstücken (2) besteht, die Stromleiter (7) durch an den einzelnen Gliedstücken (2) klemmend ansteckbare Formteile (7') aus einem elektrisch leitenden Werkstoff gebildet sind und die Formteile (7') benachbarter Gliedstücke (2) mittels an den Klemmteilen (7'') angeordneten Kontaktlappen (7''') zur Bildung eines ununterbrochenen Stromleiters miteinander kontaktieren.

2. Spielzeugbahn nach Anspruch 1, dadurch gekennzeichnet, daß die Formteile (7') auf die Randteile (5) der Gliedstücke (2) abnehmbar aufschiebbar sind.

3. Spielzeugbahn nach Anspruch 1, dadurch gekennzeichnet, daß die Formteile (7') im Bereich der Fahrbahnflächen (8) auf die Gliedstücke (2) abnehmbar aufsteckbar sind.

4. Spielzeugbahn mit Fahrspielzeugen mit einem im Fahrgestell angeordneten elektrischen Antriebsmotor sowie einer Fahrbahnstrecke (1), welche Stromleiter (7) trägt, die mit den Polen eines Stromversorgungsgerätes (10) in Verbindung stehen, das Fahrspielzeug (6) mit den Stromleitern (7) kontaktierende Stromabnehmer (18, 19) und eine als elektrischer Puffer dienende aufladbare Stromquelle (11) aufweist und die Stromquelle (11) und die Stromabnehmer (18, 19) gleichzeitig permanent mit dem Antriebsmotor (12) in Verbindung stehen,
dadurch gekennzeichnet,
daß die Fahrbahnstrecke (1) aus einer Vielzahl von steckbar miteinander verbundenen zueinander verschwenkbaren Gliestücken (2) besteht, die Stromleiter (7) durch an den einzelnen Gliederstücken (2) angeordnete Formteile (7') aus einem elektrisch leitenden Werkstoff gebildet sind und die Formteile (7') benachbarter Gliedstücke (2) mittels an den Formteilen (7') angeordneten Kontaktlappen (7''') zur Bildung eines ununterbrochenen Stromleiters miteinander kontaktieren, wobei die Formteile (7') durch Umspritzen mit den Gliedstücken fest verbunden sind.

5. Spielzeugbahn nach den Ansprüchen 1 bis 4, dadurch gekennzeichnet, daß die Gliedstücke (2) zu beiden Seiten der Fahrbahnfläche (8) unten offene hohle Randteile (5) als Leitkörper aufweisen, daß durch Einschieben von mit Klemmkörpern (22') versehene Verbindungselemente (22) in die Hohlräume der Randteile (5) Fahrbahnstrecken (1) mehrspurig nebeneinander fixierbar sind und daß die Verbindungselemente (22) mittig zwischen den Klemmkörpern (22') einen Zapfen oder Ansatz (25) aus einem elektrischen leitfähigen Werkstoff aufweisen, der mit den Stromleitern (7) der fixierten benachbarten Gliedstücke (2) gleichzeitig permanent kontaktieren.

6. Spielzeugbahn nach Anspruch 5, dadurch gekennzeichnet, daß die Klemmkörper (22') und die Zapfen oder Ansätze (25) der Verbindungselemente (22) einstückig aus einem elektrisch leitfähigen Werkstoff gebildet sind.

## Claims

1. A toy track with mobile toys with an electric driving motor disposed in the framework and with a track length (1) carrying current conductors (7) which are connected to the terminals of a power supply unit (10), the mobile toy (6) having, contacting the current conductors (7), current pick-ups (18, 19) and a re-chargeable current source (11) serving as an electric buffer, the current source (11) and the current pick-ups (18, 19) being at the same time permanently connected to the driving motor (12), characterised in that the stretch of track (1) consists of a plurality of plug-together mutually pivotable members (2), the current conductors (7) being formed by shaped parts (7') of an electrically conductive material which can be clamped to the individual members (2), the shaped parts (7') of adjacent members (2) contacting one another by contact lugs (7''') disposed on the clamping parts (7'') in order to form an uninterrupted current conductor.

2. A toy track according to Claim 1, characterised in that the shaped parts (7') can be removably pushed onto the edge parts (5) of the members (2).

3. A toy track according to Claim 1, characterised in that in the region of the track surfaces (8), the shaped parts (7') can be removably fitted onto the members (2).

4. A toy track with mobile toys with an electric driving motor disposed in the framework and with a track stretch (1) carrying current conductors (7) which are connected to the terminals of a current supply unit (10), the mobile toy (6) having current pick-ups (18, 19) which contact the current conductors (7) and a re-chargeable current source (11) serving as an electric buffer, the current source (11) and the current pick-ups (18, 19) being at the same time permanently connected to the driving motor (10), characterised in that the stretch of track (1) consists of a plurality of plug-in connectable mutually pivotable members (2), the current conductors (7) being formed by, disposed on the individual members (2), shaped portions (7') of an electrically conductive material, the shaped portions (7') of adjacent members (2) contacting one another by means of contact lugs (7''') disposed on the shaped parts (7') in order to form an uninterrupted current conductor, the shaped parts (7') being rigidly connected to the members by having a substance sprayed around them.

5. A toy track according to Claims 1 to 4, characterised in that the members (2) have on both sides of the track surface (8) downwardly open hollow marginal portions (5) as guide members and in that by pushing connecting elements (17) which have clamping members (22') into the cavities in the edge parts (5) it is possible for lengths of track (1) to be fixed beside one another to form a plurality of lanes and in that the connecting elements (22) have centrally between the clamping members (22') a journal or projection (25) consisting of an electrically conductive material, said journal or projection being at the same time permanently in contact with the current conductors (7) of the fixed and adjacent members (2).

6. A toy track according to Claim 5, characterised in that the clamping members (22') and the journals or projections (25) on the connecting elements (22) are formed in one piece from an electrically conductive material.

## Revendications

1. Circuit pour véhicules-jouets, comportant un moteur électrique d'entraînement disposé dans le châssis du véhicule, ainsi qu'une voie de circulation (1) qui porte des conducteurs de courant (7) reliés aux pôles d'un appareil d'alimentation en courant (10) et qui comprend des organes de prélèvement de courant (18, 19), mettant le véhicule-jouet (6) au contact des conducteurs de courant (7), et une source de courant (11) agencée de façon à pouvoir être chargée et servant de batterie électrique tampon, la source de courant (11) et les organes de prélèvement de courant (18, 19) étant reliés en même temps d'une manière permanente au moteur d'entraînement (12),
caractérisé en ce que la voie de circulation (1) est constituée d'un certain nombre d'éléments (2) agencés de façon à pouvoir être reliés entre eux par emboîtement et à pouvoir pivoter l'un par rapport à l'autre, en ce que les conducteurs de courant (7) sont formés de pièces moulées (7') en matériau électriquement conducteur agencées de façon à pouvoir être emboîtées par pincement sur les différents éléments (2) et en ce que les pièces moulées (7') d'éléments (2) voisins sont en contact entre elles au moyen de languettes de contact (7''') disposées sur les parties de pincement (7''), de façon à former un conducteur de courant ininterrompu.

2. Circuit pour véhicules-jouets suivant la revendication 1, caractérisé en ce que les pièces moulées (7') sont agencées de façon à pouvoir être emboîtées d'une manière amovible sur les parties de bord (5) des éléments (2).

3. Circuit pour véhicules-jouets suivant la revendication 1, caractérisé en ce que les pièces moulées (7') sont agencées de façon à pouvoir être emboîtées d'une manière amovible sur les éléments (2) dans la zone des surfaces de roulement (8).

4. Circuit pour véhicules-jouets, comportant un moteur électrique d'entraînement disposé dans le châssis du véhicule, ainsi qu'une voie de circulation (1) qui porte des conducteurs de courant (7) reliés aux pôles d'un appareil d'alimentation en courant (10) et qui comprend des organes de prélèvement de courant (18, 19), mettant le véhicule-jouet (6) au contact des conducteurs de courant (7), et une source de courant (11) agencée de façon à pouvoir être chargée et servant de batterie électrique tampon, la source de courant (11) et les organes de prélèvement de courant (18, 19) étant reliés en même temps d'une manière permanente au moteur d'entraînement (12),
caractérisé en ce que la voie de circulation (1) est constituée d'un certain nombre d'éléments (2) agencés de façon à pouvoir être reliés entre eux par emboîtement et à pouvoir pivoter l'un par rapport à l'autre, en ce que les conducteurs de courant (7) sont formés de pièces moulées (7') en matériau électriquement conducteur disposées sur les différents éléments (2) et en ce que les pièces moulées (7') d'éléments (2) voisins sont en contact entre elles au moyen de languettes de contact (7''') disposées sur les pièces moulées (7'), de façon à former un conducteur de courant ininterrompu, les pièces moulées (7') étant fixées rigidement aux éléments par dépôt par injection.

5. Circuit pour véhicules-jouets suivant l'une des revendications 1 à 4, caractérisé en ce que les éléments (2) comprennent, des deux côtés de la surface de roulement (8), des parties marginales creuses (5) ouvertes vers le bas et servant de corps conducteurs, en ce que des voies de roulement (1) sont agencées de façon à pouvoir être fixées côte à côte, en formant plusieurs pistes, par emboîtement d'organes de liaison (22), pourvus de corps de pincement (22'), dans les cavités des parties marginales (5) et en ce qu'en position centrale entre les corps de pincement (22'), les organes de liaison (22) comportent un téton ou talon (25) en matériau électriquement conducteur, ces tétons ou talons (25) venant en même temps en contact permanent avec les conducteurs de courant (7) des éléments (2) voisins une fois que ces derniers sont fixés.

6. Circuit pour véhicules-jouets suivant la revendication 5, caractérisé en ce que les corps de pincement (22') et les tétons ou talons (25) des organes de liaison (22) sont réalisés d'une seule pièce en un matériau électriquement conducteur.
